# FASCICULE DE BREVET EUROPEEN

(11) **EP 3 040 787 B1**
(45) Date de publication et mention de la délivrance du brevet: **19.07.2017**
(21) Numéro de dépôt: 14200382.1
(22) Date de dépôt: 29.12.2014
(51) Int. Cl.: G04B 19/253, G04B 19/257

(54) **Mécanisme de calendrier d'horlogerie**
Datumsmechanismus einer Uhr
Timepiece calendar mechanism

(43) Date de publication de la demande: 06.07.2016
(73) Titulaire: MONTRES BREGUET S.A., 1344 L'Abbaye (CH)
(72) Inventeur: Goeller, Eric, 2013 Colombier (CH)
(74) Mandataire: Ravenel, Thierry Gérard Louis

(56) Documents cités:
- GB-A- 430 109

## Description

### Domaine de l'invention

L'invention concerne un mécanisme de calendrier d'horlogerie, comportant des moyens d'entraînement agencés pour entraîner, à chaque changement de mois, des moyens d'entraînement complémentaires agencés pour entraîner une came des mois pivotante autour d'un axe de pivotement, ladite came des mois comportant un pourtour avec lequel coopère un palpeur des mois que comporte ledit mécanisme de calendrier.

L'invention comporte encore une montre comportant un mouvement agencé pour entraîner un tel mécanisme de calendrier.

L'invention concerne le domaine des mécanismes de calendrier pour montres, et plus particulièrement comportant un mécanisme de quantième perpétuel.

### Arrière-plan de l'invention

Les pièces d'horlogerie à quantième les plus classiques sont décrites notamment par le traité « Les montres compliquées » rédigé par François Lecoultre et édité aux Editions horlogères à Bienne.

Dans un mécanisme de quantième, un rochet ou une étoile des mois, portant une came des mois, est entraîné, à chaque changement de mois, par une bascule qui coopère avec une came limaçon des jours et qui saute lors du franchissement du front abrupt de cette came limaçon.

La période de révolution complète de la came des mois est usuellement de douze ou de quarante-huit mois. Le document GB 430 109 d'Arthur Charles, Ernest William Smith et Smith Meters Limited, décrit un mécanisme de calendrier d'horlogerie, comportant une came des mois de douze mois couvrant un secteur angulaire inférieur à 360° par rapport à son axe de pivotement. Ce mécanisme de calendrier de l'art antérieur est agencé pour coopérer avec un cadran placé en vertical afin d'exploiter la force de la pesanteur pour ramener de façon rétrograde et instantanée ladite came des mois dans la position du premier mois de l'année dès l'achèvement du dernier jour de l'année précédente. Une telle came des mois comporte, sur son pourtour, des encoches ou des surfaces, dont la cote radiale correspond à la durée des différents mois, et pourait avoir un encombrement important qui n'est pas toujours compatible avec celui des autres mécanismes et complications de la pièce d'horlogerie. Généralement, un mécanisme de quantième dit perpétuel a pour fonction de déterminer le nombre de jours du mois courant, et, plus particulièrement, du mois de février courant. La notion de mécanisme perpétuel est approximative : la plupart des mécanismes du négoce sont des mécanismes de gestion des années bissextiles simples, soit par l'utilisation d'une came des mois à 48 encoches, ou d'une came des mois à douze positions, dont la position du mois de février comporte un mécanisme bissextile à croix de Malte ou similaire, pour citer les plus connus.

La conception d'un mécanisme de quantième perpétuel se heurte à deux difficultés :
- la prise en compte des spécificités du type de calendrier que l'on considère, et sa traduction sous forme d'un mécanisme d'horlogerie, et
- la mise à jour d'un tel mécanisme en cas d'arrêt. Cette actualisation est souvent tellement complexe que la pièce d'horlogerie ne doit jamais être arrêtée, comme c'est le cas pour les horloges astronomiques d'édifice. Même dans le cas de la version la plus basique d'un quantième perpétuel grégorien avec la seule gestion d'années bissextiles dans des cycles de quatre ans, toute mise à jour se traduit par un nombre important de manipulations, jusqu'à 47 manoeuvres pour arriver à la bonne année et au bon mois, ce qui se traduit par une usure des mécanismes.

### Résumé de l'invention

L'invention se propose de minimiser le volume d'un mécanisme de calendrier pour montre, en particulier comportant un quantième perpétuel avec gestion des années bissextiles ordinaires, tout en réduisant le nombre de manipulations de mises à jour requises de l'utilisateur après un arrêt de la montre.

A cet effet, l'invention concerne un mécanisme de calendrier d'horlogerie, comportant des moyens d'entraînement agencés pour entraîner, à chaque changement de mois, des moyens d'entraînement complémentaires agencés pour entraîner une came des mois pivotante autour d'un axe de pivotement, ladite came des mois comportant un pourtour avec lequel coopère un palpeur des mois que comporte ledit mécanisme de calendrier, caractérisé en ce que ledit palpeur des mois occupe toujours la même position angulaire par rapport audit axe de pivotement, et en ce que ladite came des mois couvre un secteur angulaire inférieur à 360° par rapport audit axe de pivotement, et en ce que ledit mécanisme de calendrier comporte des moyens de rappel élastique agencés pour ramener de façon rétrograde et instantanée, ladite came des mois en coopération avec ledit palpeur des mois dans la position du premier mois de l'année dès l'achèvement du dernier jour de l'année précédente, et ladite came des mois comportant un bord agencé pour coopérer, le dernier jour de l'année, avec une butée excentrique que comporte ledit mécanisme de calendrier, pour commander un mouvement rétrograde de ladite came des mois sous l'action desdits moyens de rappel élastique.

L'invention comporte encore une montre comportant un mouvement agencé pour entraîner un tel mécanisme de calendrier.

### Description sommaire des dessins

D'autres caractéristiques et avantages de l'invention apparaîtront à la lecture de la description détaillée qui va suivre, en référence aux dessins annexés, où :
- les figures 1 à 4 représentent, de façon schématisée, partielle, et en perspective éclatée, sous différents angles, un mécanisme de calendrier selon l'invention, le palpeur des mois usuel dans un mécanisme de quantième n'étant pas représenté;
- les figures 5 à 7 représentent, le même mécanisme des figures 1 à 4, en version assemblée, et dans une position où l'extrémité d'un levier palpe une piste d'une came de quatre ans correspondant à une année bissextile, tandis que le doigt palpeur d'une bascule est en position dans une encoche d'une étoile de douze, au pied d'une rampe de changement de mois ;
- la figure 8 représente, de façon schématisée et de face, le même mécanisme avec l'extrémité d'un palpeur des mois face à une encoche de mois de février que comporte le pourtour d'une came des mois, au voisinage de laquelle est disposée une butée excentrique prévue pour commander un mouvement rétrograde de cette came des mois en fin d'année ;
- la figure 9 représente, de façon schématisée et de face, la came des mois, en trait interrompu dans une première position initiale correspondant au mois de janvier, après son retour rétrograde, et en trait plein à la fin du mois de décembre, au voisinage immédiat de la butée excentrique de la figure 8 juste avant l'instant du saut rétrograde ;
- la figure 10 est un schéma-blocs représentant une montre comportant un mouvement agencé pour entraîner ce mécanisme de calendrier lequel comporte un moyen d'affichage des mois.

### Description détaillée des modes de réalisation préférés

L'invention concerne un mécanisme de calendrier 100 d'horlogerie, comportant des moyens d'entraînement 2 agencés pour entraîner, à chaque changement de mois, des moyens d'entraînement complémentaires 3 agencés pour entraîner une came des mois 1 pivotante autour d'un axe de pivotement D.

Cette came des mois 1 comporte un pourtour 10 avec lequel coopère, de façon classique, un palpeur des mois 4 que comporte le mécanisme de calendrier 100. De façon particulière, mais non limitative, ce pourtour comporte des secteurs de cote radiale différente selon la durée du mois, et comporte donc une pluralité d'encoches.

Le palpeur des mois 4 occupe toujours la même position angulaire par rapport à l'axe de pivotement D, et la came des mois 1 couvre un secteur angulaire inférieur à 360° par rapport à l'axe de pivotement D.

Dans une réalisation particulière, ce secteur angulaire est inférieur à 120°.

Dans une réalisation plus particulière illustrée sur les figures, ce secteur angulaire est inférieur à 90°.

Le mécanisme de calendrier 100 comporte des moyens de rappel élastique agencés pour ramener de façon rétrograde et instantanée, cette came des mois 1 en coopération avec le palpeur des mois 4 dans la position du premier mois de l'année dès l'achèvement du dernier jour de l'année précédente.

La came des mois 1 comporte un bord 18 qui est agencé pour coopérer, le dernier jour de l'année, avec une butée excentrique 78 que comporte le mécanisme de calendrier 100, pour commander un mouvement rétrograde de la came des mois 1 sous l'action de ses moyens de rappel élastique.

L'invention concerne encore une pièce d'horlogerie 300, comportant un mouvement 200 agencé pour entraîner un tel mécanisme de calendrier 100 selon l'invention.

Ce mouvement 200 peut être aussi bien un mouvement mécanique qu'un mouvement électronique, auquel cas la partie mécanique de la pièce d'horlogerie peut, dans une exécution particulière non limitative, se réduire à l'affichage de l'heure et des fonctions associées, telles que chronographe, fuseau horaire, ou autre, et au mécanisme de calendrier 100 selon l'invention, lequel peut être mis en valeur dans une exécution de type squelette ou similaire.

L'actionnement du mécanisme de calendrier 100 est ainsi commandé par un mouvement d'horlogerie 200, qui commande la rotation des moyens d'entraînement 2, qui comportent notamment un arbre 20.

Dans la réalisation particulière et non limitative illustrée sur les figures, le mécanisme de calendrier 100 comporte un ensemble cylindrique 50, comportant un tambour des mois 40 pour l'affichage des mois, et un tambour des années bissextiles 30, pour l'affichage des années bissextiles ordinaires sur un cycle de quatre ans, coaxiaux selon un axe C, et chacun monté pivotant fou autour de cet axe C.

De façon plus générale, le mécanisme de calendrier 100 comporte, pour la mise en oeuvre de l'invention, au moins un mobile effectuant un tour en six ou douze mois, et un autre mobile effectuant un tour en quatre ans.

L'arbre 20 comporte des surfaces d'entraînement 21, comportant des plats, des cannelures, ou similaire, pour le guidage de baladeurs mobiles longitudinalement selon la direction A de l'arbre 20. Dans l'exemple non limitatif des figures, l'arbre 20 porte successivement un premier baladeur à dent de loup 23, et un deuxième baladeur à dent de loup 24. Ce deuxième baladeur à dent de loup 24 est agencé pour coopérer avec un premier mobile baladeur combiné, libre en rotation, comportant une dent de loup 25 complémentaire au deuxième baladeur à dent de loup 24, et un premier pignon 26. Un deuxième mobile baladeur combiné, libre en rotation, comporte un deuxième pignon 28, et une autre dent de loup 27.

Le premier mobile baladeur et le deuxième mobile baladeur sont libres sur l'axe 20, seuls le premier baladeur à dent de loup 23 et le deuxième baladeur à dent de loup 24 sont entraînés par les surfaces d'entraînement 21 de l'arbre 20. Des leviers non représentés engrènent ou non le premier mobile baladeur et le deuxième mobile baladeur avec des roues, respectivement 45 et 36 que comporte l'ensemble cylindrique 50. Le premier baladeur à dent de loup 23, et le deuxième baladeur à dent de loup 24 sont agencés pour, en position de contact, entraîner en rotation le premier mobile baladeur comportant le premier pignon 26. Ils sont agencés chacun avec une gorge permettant leur commande en déplacement longitudinal, de façon analogue à un mécanisme de mise à l'heure avec des bascules.

Le tambour des mois 40 comporte un premier flasque d'extrémité 43, solidaire en rotation d'une roue 45 entraînée par le premier pignon 26 quand ce dernier est en position adéquate. La roue 45 roue fait un tour en 6 mois.

Le tambour des mois 40 comporte encore un deuxième flasque d'extrémité 49, solidaire en rotation du premier flasque d'extrémité 43. Dans la variante non limitative illustrée, le deuxième flasque d'extrémité 49 et le premier flasque d'extrémité 43 portent un ensemble de palettes pivotantes 47 sensiblement plates, pivotées par des goupilles 48 dans ces flasques. Deux palettes 47 consécutives portent l'une la moitié supérieure, l'autre la moitié inférieure du nom d'un mois de l'année, pour l'affichage de ce nom de mois dans un guichet. Douze palettes 47 permettent ainsi l'affichage de six des mois du calendrier ; les six autres mois sont lisibles sur les autres faces des palettes, qui sont pivotées, à mi- année, ou bien dès le changement de mois, par l'action d'une came qui agit, soit directement sur les palettes, par exemple à l'intérieur du tambour des mois 40, ou bien quand chaque palette passe sur un guidage basculeur au niveau de la platine ou d'un pont, ou encore à l'extérieur du tambour des mois 40 par action d'une came faisant pivoter un levier solidaire d'une goupille 44, 48, solidaire de la palette 47 considérée.

Le deuxième flasque d'extrémité 49 porte une étoile de douze 41 en dents de loup qui, dans la variante illustrée, comporte six champs égaux faisant encoches comportant chacun une rampe 42 de changement de mois. Chaque changement de mois déclenche l'avancée d'un pas de cette étoile 41, sur un sixième de tour.

Les moyens d'entraînement complémentaires 3 comportent, coopérant avec cette étoile de douze 41, un levier 61 comportant un doigt 63 agencé pour actionner une étoile de douze inter 64, qui commande, par un pignon 65, l'entraînement d'une grande roue 75.

Une bascule 61 est montée pivotante sur une platine ou similaire, et porte un doigt palpeur 62 qui coopère avec l'étoile 41, et suit les encoches qu'elle comporte. Quand le doigt palpeur 62 monte une rampe 42, à chaque fin de mois, cette rampe fait basculer et pivoter la bascule 61, qui entraîne, à son extrémité opposée, un doigt articulé pivotant 63 rappelé par un ressort non représenté sur les figures. Ce doigt 63 vient alors pousser d'un pas une étoile de douze inter 64, qui est maintenue par un sautoir non représenté, et qui fait un tour par an.

L'étoile de douze inter 64 est coaxiale et solidaire d'un pignon 65, qui entraîne une grande roue 75 solidaire d'un anneau 71 qui comporte quatre encoches des années 72. Cette grande roue 75 constitue un mobile des années, qui fait un tour en quatre ans.

La came des mois 1 est ici une came de douze rétrograde, solidaire d'un moyeu 11, qui pivote dans la grande roue 75. La came des mois 1 tend à être rappelée par un ressort spiral ou similaire, non représenté, vers une position angulaire où le palpeur 4 coopère avec une surface élémentaire du pourtour 10 qui correspond au mois de janvier. La came des mois 1 coopère encore, directement ou comme illustré au travers de son moyeu 11, avec un ressort 13, qui comporte un ergot 12, qui la fait coopérer chaque année avec une des quatre encoches 72 de l'anneau 71, et qui change d'encoche chaque année.

En somme, le mécanisme de calendrier 100 comporte une grande roue 75 qui constitue un mobile des années, et qui fait un tour en quatre ans, et qui est solidaire d'un anneau 71 qui comporte quatre encoches des années 72 équidistantes, et, durant une année calendaire, une telle encoche 72 maintient un ergot 12 que comporte un ressort 13 solidaire en rotation de la came des mois 1.

Pendant une année donnée, la came des mois 1 est entraînée par cette grande roue 75 chaque fois que le bec 63 du palpeur entraîne l'étoile de douze inter 64.

En effet, en fin d'année, le dernier jour de décembre, un bord 18 de la came des mois 1, laquelle tourne en sens trigonométrique, bute contre une butée 78 excentrique, qui désolidarise la came des mois 1, et débraye le ressort 13 en faisant échapper l'ergot 12 hors de l'encoche 72. Sous l'action de son ressort de rappel, la came des mois 1 revient en sens horaire se caler dans la prochaine encoche 72, et repart ainsi pour une année.

En somme, le mécanisme de calendrier 100 comporte une butée 78) excentrique agencée pour servir de butée, le dernier jour de décembre, à un bord 18 de la came des mois 1 pour débrayer le ressort 13 en faisant échapper cet ergot 12 hors de l'encoche 72 qui l'abritait dans l'année écoulée, de façon à autoriser le recul, sous l'action de ses propres moyens de rappel élastique (non représentés sur les figures), de la came des mois 1 pour caler l'ergot 12 dans la prochaine encoche 72 pour la durée de la nouvelle année.

Le mécanisme de calendrier 100 est illustré ici avec un tambour des années bissextiles 30, comportant un tambour afficheur 32, agencé pour l'affichage des années normales ou de l'année bissextile (symbolisée par une lettre B) sur un cycle de quatre ans. Ce tambour afficheur 32 est solidaire, d'un premier côté avec une roue dentée 36 et une came 37 pour l'activation de leviers de débrayage pour des pignons coulants et des bascules pour piloter d'autres cames de douze et de quatre ans non illustrées ici, et d'un deuxième côté d'une came de quatre ans 33.

Dans une variante de réalisation particulière de l'invention, le tambour des années bissextiles 30 comporte ainsi une came de quatre ans 33, qui fait un tour en quatre ans, et qui comporte une première piste 34 sur un premier niveau pour l'année bissextile sur un quart de tour, et une deuxième piste 35 sur une deuxième niveau et sur trois quarts de tour pour les trois années normales. Un levier 91 comporte une première extrémité 92 qui palpe le profil de la came de quatre ans 33, et une deuxième extrémité munie d'un secteur denté 93.

Ce secteur denté 93 entraîne en pivotement un bras 95, formant une came bissextile, dont une extrémité distale vient recouvrir une partie d'une encoche du pourtour 10 de la came des mois 1. Avantageusement, l'encoche du mois de février de ce pourtour 10 est réalisée pour un mois de vingt-huit jours. La combinaison du bras 95 avec la came des mois 1 crée la fiction d'un mois de vingt-neuf jours pour un bras palpeur 4 de double largeur, agencé pour porter à la fois sur le pourtour 10 et sur le chant 96 du bras 95, quand la première extrémité 92 du levier 91 suit la première piste 34 de l'année bissextile.

En somme, le mécanisme de calendrier 100 comporte une came de quatre ans 33 qui fait un tour en quatre ans, et qui comporte une première piste 34 sur un premier niveau pour l'année bissextile sur un quart de tour, et une deuxième piste 35 sur une deuxième niveau et sur trois quarts de tour pour les trois années normales. Le mécanisme de calendrier 100 comporte encore un levier 91 lequel comporte une première extrémité 92 qui palpe le profil de la came de quatre ans 33, et une deuxième extrémité munie d'un secteur denté 93 qui entraîne en pivotement une denture 94 d'un bras 95, formant une came bissextile. Une extrémité distale du bras 95 vient recouvrir une partie du pourtour 10 de la came des mois 1 dont le profil pour le mois de février est réalisé pour un mois de vingt-huit jours. La combinaison de ce bras 95 avec la came des mois 1 crée la fiction d'un mois de vingt-neuf jours pour un bras palpeur 4 de double largeur, agencé pour porter à la fois sur le pourtour 10 et sur un chant 96 de l'extrémité distale du bras 95, quand la première extrémité 92 du levier 91 suit la première piste 34 d'année bissextile.

L'invention permet, encore, l'affichage de l'année. Le mécanisme de calendrier 100 comporte alors un moyen d'affichage 5 de l'année en cours, et le mouvement de retour rétrograde de la came des mois 1 incrémente ce moyen d'affichage 5 d'une unité, pour l'affichage de l'année suivante. Cet incrément peut notamment être commandé, quand on passe du trente et un décembre au premier janvier d'une année nouvelle, par exemple par une came de pilotage d'une bascule solidarisant le premier baladeur à dent de loup 23 avec le deuxième mobile baladeur comportant la dent de loup 27.

L'invention apporte un gain de place important. Le mode de pilotage de la came des mois est tout à fait particulier et ne consomme pas d'énergie inutilement.

Le nombre de manipulations de l'utilisateur pour effectuer une mise à jour est réduit, du fait de l'utilisation de cette came des mois 1 couvrant douze mois, à un nombre maximal de treize manipulations au lieu de quarante-sept pour un quantième traditionnel.

## Revendications

1. Mécanisme de calendrier (100) d'horlogerie, comportant des moyens d'entraînement (2) agencés pour entraîner, à chaque changement de mois, des moyens d'entraînement complémentaires (3) agencés pour entraîner une came des mois (1) pivotante autour d'un axe de pivotement (D), ladite came des mois (1) comportant un pourtour (10) avec lequel coopère un palpeur des mois (4) que comporte ledit mécanisme de calendrier (100), ledit palpeur des mois (4) occupant toujours la même position angulaire par rapport audit axe de pivotement (D), ladite came des mois (1) couvrant un secteur angulaire inférieur à 360° par rapport audit axe de pivotement (D), ledit mécanisme de calendrier (100) comportant des moyens de rappel agencés pour ramener de façon rétrograde et instantanée, ladite came des mois (1) en coopération avec ledit palpeur des mois (4) dans la position du premier mois de l'année dès l'achèvement du dernier jour de l'année précédente, et ladite came des mois (1) comportant un bord (18) agencé pour coopérer, le dernier jour de l'année, avec une butée excentrique (78) que comporte ledit mécanisme de calendrier (100), pour commander un mouvement rétrograde de ladite came des mois (1) sous l'action desdits moyens de rappel, **caractérisé en ce que** ledits moyens de rappel sont de nature élastique.

2. Mécanisme de calendrier (100) selon la revendication 1, **caractérisé en ce que** ledit mécanisme de calendrier (100) comporte une grande roue (75) qui constitue un mobile des années, et qui fait un tour en quatre ans, et qui est solidaire d'un anneau (71) qui comporte quatre encoches des années (72) équidistantes, et **en ce que**, durant une année calendaire, une dite encoche (72) maintient un ergot (12) que comporte un ressort (13) solidaire en rotation de ladite came des mois (1).

3. Mécanisme de calendrier (100) selon la revendication 2, **caractérisé en ce que** ladite butée (78) excentrique est agencée pour servir de butée, le dernier jour de décembre, audit bord (18) de ladite came des mois (1) pour débrayer ledit ressort (13) en faisant échapper ledit ergot (12) hors de l'encoche (72) qui l'abritait dans l'année écoulée, de façon à autoriser le recul, sous l'action de ses dits moyens de rappel élastique, de ladite came des mois (1) pour caler ledit ergot (12) dans la prochaine dite encoche (72) pour la durée de la nouvelle année.

4. Mécanisme de calendrier (100) selon la revendication 2 ou 3, **caractérisé en ce que** ledit mécanisme de calendrier (100) comporte une étoile de douze (41) qui comporte des champs égaux faisant encoches comportant chacun une rampe (42), chaque changement de mois déclenchant l'avancée d'un pas de ladite étoile (41), pour la commande en pivotement d'une bascule (61) qui comporte un doigt articulé pivotant (63) agencé pour pousser d'un pas une étoile de douze inter (64) maintenue par un sautoir, et qui fait un tour par an, laquelle étoile de douze inter (64) est coaxiale et solidaire d'un pignon (65) qui entraîne ladite grande roue (75).

5. Mécanisme de calendrier (100) selon l'une des revendications 1 à 4, **caractérisé en ce que** ledit mécanisme de calendrier (100) comporte une came de quatre ans (33) qui fait un tour en quatre ans, et qui comporte une première piste (34) sur un premier niveau pour l'année bissextile sur un quart de tour, et une deuxième piste (35) sur une deuxième niveau et sur trois quarts de tour pour les trois années normales, et comporte un levier (91) lequel comporte une première extrémité (92) qui palpe le profil de ladite came de quatre ans (33), et une deuxième extrémité munie d'un secteur denté (93) qui entraîne en pivotement une denture (94) d'un bras (95), formant une came bissextile, dont une extrémité distale vient recouvrir une partie du pourtour (10) de ladite came des mois (1) dont le profil pour le mois de février est réalisé pour un mois de vingt-huit jours, la combinaison dudit bras (95) avec ladite came des mois (1) créant la fiction d'un mois de vingt-neuf jours pour un bras palpeur (4) de double largeur, agencé pour porter à la fois sur ledit pourtour (10) et sur un chant (96) de ladite extrémité distale dudit bras (95), quand ladite première extrémité (92) dudit levier (91) suit ladite première piste (34) d'année bissextile.

6. Mécanisme de calendrier (100) selon l'une des revendications 1 à 5, **caractérisé en ce que** ledit mécanisme de calendrier (100) comporte un moyen d'affichage (5) de l'année en cours, et **en ce que** le mouvement de retour rétrograde de ladite came des mois (1) incrémente ledit moyen d'affichage d'une unité, pour l'affichage de l'année suivante.

7. Mécanisme de calendrier (100) selon l'une des revendications 1 à 6, **caractérisé en ce que** ledit secteur angulaire de ladite came des mois (1) est inférieur à 120°.

8. Montre (300) comportant un mouvement (200) agencé pour entraîner un mécanisme de calendrier (100) selon l'une des revendications précédentes.

## Patentansprüche

1. Uhren-Kalendermechanismus (100), umfassend Antriebsmittel (2), die dafür ausgelegt sind, bei jedem Monatswechsel komplementäre Antriebsmittel (3) anzutreiben, die dafür ausgelegt sind, einen um eine Drehachse (D) drehbaren Monatsnocken (1) anzutreiben, wobei der Monatsnocken (1) einen Umriss (10) besitzt, über den er mit einem Monatstaster (4) zusammenwirkt, den der Kalendermechanismus (100) aufweist, der Monatstaster (4) in Bezug auf die Drehachse (D) stets die gleiche Winkelposition einnimmt, der Monatsnocken (1) in Bezug auf die Drehachse (D) einen Winkelbereich von weniger als 360° abdeckt, der Kalendermechanismus (100) Rückstellmittel aufweist, um den Monatsnocken (1) in Zusammenwirkung mit dem Monatstaster (4) nach Beendigung des letzten Tages des vorhergehenden Jahres rücklaufend und sofort in die Position des ersten Monats des Jahres zurückzuführen, und wobei der Monatsnocken (1) einen Rand (18) aufweist, der dafür ausgelegt ist, am letzten Tag des Jahres mit einem exzentrischen Anschlag (78), den der Kalendermechanismus (100) aufweist, zusammenzuwirken, um eine Rückwärtsbewegung des Monatsnockens (1) unter der Einwirkung der Rückstellmittel zu steuern, **dadurch gekennzeichnet, dass** die Rückstellmittel von elastischer Natur sind.

2. Kalendermechanismus (100) nach Anspruch 1, **dadurch gekennzeichnet, dass** der Kalendermechanismus (100) ein großes Rad (75) umfasst, das ein Jahresdrehteil bildet, eine Umdrehung in vier Jahren ausführt und mit einem Ring (71), der vier gleich beabstandete Jahreskerben (72) aufweist, fest verbunden ist, und dass eine Kerbe (72) während eines Kalenderjahrs einen Vorsprung (12) hält, den eine Feder (13) aufweist, die mit dem Monatsnocken (1) drehfest verbunden ist.

3. Kalendermechanismus (100) nach Anspruch 2, **dadurch gekennzeichnet, dass** der exzentrische Anschlag (78) dafür ausgelegt ist, am letzten Tag des Dezembers für den Rand (18) des Monatsnockens (1) als Anschlag zu dienen, um die Feder (13) auszukuppeln, indem er bewirkt, dass der Vorsprung (12) aus der Kerbe (72) entweicht, die ihn im abgelaufenen Jahr aufgenommen hatte, derart, dass der Rücklauf des Monatsnockens (1) unter der Wirkung seiner elastischen Rückstellmittel zugelassen wird, um den Vorsprung (12) für die Dauer des neuen Jahres in der folgenden Kerbe (72) zu verkeilen.

4. Kalendermechanismus (100) nach Anspruch 2 oder 3, **dadurch gekennzeichnet, dass** der Kalendermechanismus (100) einen Zwölfer-Stern (41) umfasst, der gleiche Felder aufweist, die jeweils eine Rampe (42) enthaltende Einschnitte bilden, wobei jeder Monatswechsel die Vorwärtsbewegung um einen Schritt des Sterns (41) auslöst, um eine Drehung einer Wippe (61) zu bewirken, die einen drehbar angelenkten Finger (63) aufweist, der dafür ausgelegt ist, einen Stern (64) mit insgesamt zwölf Spitzen, der durch eine Hebelfeder gehalten wird und der eine Umdrehung pro Jahr ausführt, um einen Schritt weiter zu schieben, wobei der Stern (64) mit insgesamt zwölf Spitzen zu einem das große Rad (75) antreibenden Ritzel (65), koaxial ist und damit fest verbunden ist.

5. Kalendermechanismus (100) nach einem der Ansprüche 1 bis 4, **dadurch gekennzeichnet, dass** der Kalendermechanismus (100) einen Vierjahresnocken (33) umfasst, der eine Umdrehung in vier Jahren ausführt und auf einem ersten Niveau für das Schaltjahr eine erste Bahn (34) auf einer Viertelumdrehung und auf einem zweiten Niveau für die drei normalen Jahre eine zweite Bahn (35) auf drei Viertelumdrehungen aufweist und einen Hebel (91) umfasst, der ein erstes Ende (92), das das Profil des Vierjahresnockens (33) abtastet, und ein zweites Ende umfasst, das mit einem gezahnten Bereich (93) versehen ist, der eine Zahnung (94) eines einen Schaltjahrnocken bildenden Arms (95), wovon ein distales Ende einen Teil des Umrisses (10) des Monatsnockens (1) abdeckt, dessen Profil für den Monat Februar durch einen Monat mit 28 Tagen ausgebildet ist, rotatorisch antreibt, wobei die Kombination des Arms (95) mit dem Monatsnocken (1) den Schein eines Monats mit 29 Tagen für einen Tasterarm (4) mit doppelter Breite erzeugt, der dafür ausgelegt ist, sowohl auf dem Umriss (10) als auch auf einer Seite (96) des distalen Endes des Arms (95) aufzuliegen, wenn das erste Ende (92) des Hebels (91) der ersten Schaltjahr-Bahn (34) folgt.

6. Kalendermechanismus (100) nach einem der Ansprüche 1 bis 5, **dadurch gekennzeichnet, dass** der Kalendermechanismus (100) ein Anzeigemittel (5) für das laufende Jahr aufweist und dass die rücklaufende Rückstellbewegung des Monatsnockens (1) das Anzeigemittel um eine Einheit erhöht, um das folgende Jahr anzuzeigen.

7. Kalendermechanismus (100) nach einem der Ansprüche 1 bis 6, **dadurch gekennzeichnet, dass** der Winkelbereich des Monatsnockens (1) kleiner als 120° ist.

8. Uhr (300), die ein Uhrwerk (200) umfasst, das dafür ausgelegt ist, einen Kalendermechanismus (100) nach einem der vorhergehenden Ansprüche anzutreiben.

## Claims

1. Timepiece calendar mechanism (100), comprising drive means (2) arranged to drive, at each change in month, complementary drive means (3) arranged to drive a month cam (1) pivoting about a pivot axis (D), said month cam (1) comprising a periphery (10) which cooperates with a month feeler arm (4) comprised in said calendar mechanism (100), said month feeler arm (4) always occupying the same angular position with respect to said pivot axis (D), said month cam (1) covering an angular sector of less than 360° with respect to said pivot axis (D), said calendar mechanism (100) including return means arranged to return said month cam (1) instantaneously and in a backward movement, in cooperation with said month feeler arm (4), to the position of the first month of the year upon completion of the last day of the preceding year, and said month cam (1) comprising an edge (18) arranged to cooperate, on the last day of the year, with an off-centre stop member (78) comprised in said calendar mechanism (100), to cause a backward movement of said month cam (1) under the action of said return means, **characterized in that** said return means are elastic in nature.

2. Calendar mechanism (100) according to claim 1, **characterized in that** said calendar mechanism (100) includes a large wheel (75) which forms a year wheel set, and which completes one revolution in four years, and which is integral with a ring (71) that comprises four equidistant year notches (72), and **in that**, during one calendar year, one said notch (72) holds a lug (12) comprised in a spring (13) integral in rotation with said month cam (1).

3. Calendar mechanism (100) according to claim 2, **characterized in that** said off-centre stop member (78) is arranged to serve as a stop, on the last day of December, for said edge (18) of said month cam (1) to uncouple said spring (13) allowing said lug (12) to leave the notch (72) in which it was lodged during the preceding year, in order, under the action of said elastic return means, to allow said month cam (1) to move backwards and to lodge said lug (12) in the next said notch (72) for the duration of the new year.

4. Calendar mechanism (100) according to claim 2 or 3, **characterized in that** said calendar mechanism (100) includes a twelve-star (41) which comprises equal fields forming notches, each including a ramp (42), each change in month causing said star (41) to advance one step, to cause the pivoting of a lever (61) which comprises a pivoting hinged finger (63) arranged to push through one step an inter-twelve-star (64) held by a jumper, and which completes one revolution per year, said inter-twelve-star (64) being coaxial and integral with a pinion (65) which drives said large wheel (75).

5. Calendar mechanism (100) according to any of claims 1 to 4, **characterized in that** said calendar mechanism (100) includes a four-year cam (33) which completes one revolution in four years, and which includes a first track (34) on a first level for the leap year over one quarter of a revolution, and a second track (35) on a second level over three-quarters of a revolution for the three ordinary years, and comprises a lever (91) which includes a first end (92) that feels the profile of said four-year cam (33), and a second end provided with a toothed sector (93) that drives the pivoting of a toothing (94) of an arm (95), forming a leap-year cam, whose distal end covers one portion of the periphery (10) of said month cam (1), whose profile for February is made for a twenty-eight day month, the combination of said arm (95) with said month cam (1) creating the fiction of a twenty-nine day month for a double-width feeler arm (4), arranged to bear both on said periphery (10) and on an edge (96) of said distal end of said arm (95), when said first end (92) of said lever (91) follows said first leap-year track (34).

6. Calendar mechanism (100) according to any of claims 1 to 5, **characterized in that** said calendar mechanism (100) includes a means (5) for displaying the current year, and **in that** the backward return movement of said month cam (1) increments said display means by one unit, for the display of the following year.

7. Calendar mechanism (100) according to any of claims 1 to 6, **characterized in that** said angular sector of said month cam (1) is less than 120°.

8. Watch (300) comprising a movement (200) arranged to drive a calendar mechanism (100) according to any of the preceding claims.
